# EUROPÄISCHE PATENTSCHRIFT

(11) **EP 0 383 012 B1**
(45) Veröffentlichungstag und Bekanntmachung des Hinweises auf die Patenterteilung: **15.04.1992**
(21) Anmeldenummer: 90100459.8
(22) Anmeldetag: 10.01.1990
(51) Int. Cl.: A47L 9/04, E05C 19/06

(54) **Bodendüse für Staubsauger**
Floor nozzle for a vacuum cleaner
Buse pour aspirateur

(30) Priorität: 14.02.1989 DE 3904396
(43) Veröffentlichungstag der Anmeldung: 22.08.1990
(73) Patentinhaber: Progress Elektrogeräte GmbH, 72608 Nürtingen (DE)
(72) Erfinder: Häfele, Siegfried, D-7300 Esslingen-Zell (DE); Jacob, Gernot, D-7251 Weissach (DE)
(74) Vertreter: Herrmann-Trentepohl, Werner, Dipl.-Ing.

(56) Entgegenhaltungen:
- CH-A- 499 978
- DE-A- 2 339 427
- FR-A- 1 511 867
- US-A- 3 005 224
- US-A- 3 189 933
- US-A- 3 217 350

## Beschreibung

Die Erfindung betrifft eine Bodendüse für Staubsauger, insbesondere eine Elektro- oder Turbobodendüse mit einer angetriebenen, walzenförmigen Reinigungseinrichtung, die im Saugraum des Düsengehäuses drehbar gelagert ist und zum Teil einen im Gehäuseboden angeordneten Schlitz durchgreifft, wobei das Düsengehäuse einen im wesentlichen geschlossenen Boden und in seinem oberen Gehäuseabschnitt eine Öffnung aufweist, die durch einen am Düsengehäuse angelenkten Deckel verschließbar ist, und durch welche der Saugraum und die mechanischen Antriebsteile der Reinigungseinrichtung in der Betriebsstellung der Bodendüse zugänglich sind.

Bei der Verwendung von Bodendüsen kommt es relativ häufig vor, daß, wenn z.B. Haare, Flusen und dergleichen von der Bürste aufgenommen werden, sich diese in den Borsten verfangen und möglicherweise um die Walze gewickelt werden. Das kann sehr schnell zu Verstopfungen führen, so daß die Saugleistung des Staubsaugers erheblich beeinträchtigt wird, oder sogar zum Blockieren der Walzenbürste, was zu einer Beschädigung des Motors und der Antriebsteile führen kann. In einem solchen Fall muß der Benutzer das Bodenblech von dem Düsengehäuse abschrauben und die Schmutzteile aus dem Saugraum bzw. von der Walze entfernen. Da das Abschrauben des Bodenblechs umständlich ist, werden die an sich notwendigen regelmäßigen Wartungs- und Reinigungsarbeiten nur in großen Zeiträumen durchgeführt oder eben nur dann, wenn ein Blockieren der Bürstenwalze zum Ausfall der Bodendüse führt und dann eine entsprechende Wartung bzw. Reinigung zwangsläufig erfolgen muß. Dies hat zur Folge, daß die Bodendüse einem übermäßigen Verschleiß ausgesetzt ist und in ihrer Leistung erheblich beeinträchtigt wird.

Ein weiterer Nachteil besteht darin, daß bei mehrmaligem Öffnen und Schließen des Bodenblechs Verschlußteile verlorengehen können oder die entsprechenden Gewindeeinrichtungen im Gehäuse beschädigt werden, so daß nach einer verhältnismäßig kurzen Einsatzzeit der Bodendüse die Abdichtung des Saugraumes nicht mehr gewährleistet ist und die Leistung der Bodendüse abfällt. Aus konstruktiver Hinsicht muß der Bodendeckel relativ stabil ausgebildet sein, da die Bürstenwalzenlager von unten eingesetzt sind und sich auf dem Deckel abstützen. Hierdurch wird das Gewicht der Bodendüse erhöht.

Da die Unterseite der Bodendüse einem größeren Verschleiß ausgesetzt ist, ist in der Regel der bodenseitige Deckel aus Metall ausgeführt, während die Bodendüse im übrigen aus Kunststoff hergestellt ist. Die Verwendung von separaten Metallteilen führt aber zur Erhöhung der Herstellungskosten. Insgesamt gesehen kann man sagen, daì9 derartige Bodendüsen bedien- und wartungsfreundlich sind und über einen längeren Zeitraum betrachtet zunehmend Leistungsverluste aufweisen.

Es ist daher durch die FR-A-1 511 867 bereits eine Bodendüse der eingangs genannten Art vorgeschlagen worden. Diese gattungsgemäße Bodendüse weist eine Bürstenwalze auf, die von einem Motor über einen Keilriemen angetrieben wird. Um den Zugang zu den mechanischen Antriebsteilen zu gewährleisten, weist diese Düse eine im hinteren Gehäusebereich über ein Scharnier angelenkten Deckel auf. Der Deckel läßt sich hierbei allerdings nur soweit öffnen, bis er an ein sich an die Bodendüse anschließendes Gehäuse anstößt. Es kann daher beispielsweise beim Auswechseln der Antriebsteile aufgrund der Bewegungen bei der Montage oder Demontage dazu kommen, daß der Deckel unbeabsichtigt zufällt, wodurch der Montagevorgang behindert wird.

Der Erfindung liegt daher die Aufgabe zugrunde, eine Bodendüse der gattungsgemäßen Art derart zu verbessern, daß die obenbezeichneten Nachteile nicht auftreten, d.h. daß die Bodendüse bei einfachem Aufbau und geringen Herstellungskosten bedien- und wartungsfreundlich gestaltet sein und über einen längeren Benutzungszeitraum keine Leistungsverluste aufweisen soll.

Diese Aufgabe wird gemäß der Erfindung dadurch gelöst, daß der Deckel an der vorderen Seitenwand des Düsengehäuses über ein Filmscharnier angelenkt ist.
Durch die Konstruktion, daß der Deckel nach oben in Vorschubrichtung des Düsengehäuses geöffnet wird, sind alle Bauteile wie beispielsweise die Bürstenwalze, der Antrieb mit dem Zahnriemen und die Lager von oben einsetzbar, wobei beispielsweise die Lagerblöcke aus einem selbstschmierenden Kunststoff hergestellt sind und zwei seitlich angeordnete Federzungen aufweisen, die beim Einbau automatisch durch seitliche Führungen zusammengedrückt werden und dann an ihrer richtigen Position einrasten. Beim Ausbau braucht man diese beiden Federzungen lediglich zusammenzudrücken und kann das Lager nach oben herausziehen. Da der Deckel an der vorderen Stirnwand angelenkt ist, kann er zur Montage oder Demontage vollständig aus dem hierfür notwendigen Arbeitsraum herausgeklappt werden, so daß der Aus- und Einbau von Bauteilen störungsfrei erfolgen kann.

Dem Benutzer ist es bei der erfindungsgemäßen Bodendüse in einfacher Weise möglich, die Bürstenwalze aus dem Düsengehäuse herauszunehmen, um aufgewickelte Fäden, Haare und dergleichen von der Bürstenwalze zu entfernen. Da der Deckel lediglich nach oben aufgeklappt werden muß und in aufgeklappter Stellung nicht mehr den Ein- und Ausbau behindert, ist die Konstruktion insgesamt bedienerfreundlicher, so daß jederzeit eine Kontrolle der Bürstenwalze und der Antriebsaggregate durchgeführt werden kann, beispeilsweise nach jedem Saugvorgang, und dadurch jegliche Leistungsminderung der Bodendüse vermieden wird.

Die Anlenkung des Deckels erfolgt gemäß einem weiteren erfindungsgemäßen Merkmal über Filmscharniere, die in Abständen zueinander an der vorderen Gehäusestirnwand der Bodendüse angeordnet sind. Filmscharniere bieten den Vorteil, daß sie einfach aufgebaut und kostengünstig in der Herstellung sind.

Darüber hinaus können die Herstellkosten der erfindungsgemäßen Bodendüse weiter verringert werden, wenn die Gehäuseteile aus Kunststoff hergestelllt sind und der Deckel im wesentlichen nur die Verschlußfunktion übernimmt und daher nicht übermäßig stabil ausgebildet sein muß. Der Deckel besitzt im Bereich des dem Rohrsutz der Bodendüse zugewandten Deckelabschnitts eine Ausnehmung, die mit einer entsprechenden am Rohrstutzen angeordneten Profilnase zusammenwirkt, wodurch eine Arretierunsinrichtung für den Rohrstutzen gebildet wird und das Rohr in eine Übertotpunktlage in eine Parkstellung bewegbar ist. Das Rohr nimmt in dieser Position eine stabile Lage ein, so daß es nicht umfallen oder zurückfallen kann, und da es in der geraden Richtung fixiert ist, kann auch keine Drehbewegung mehr stattfinden, die möglicherweise dafür sorgen würde, daß das Rohr umkippt.

Der Deckel dient ferner zur Steuerung eines Motorschalters, indem er in der Schließstellung den Schalter derart schaltet, daß die Bodendüse betriebsbereit ist, während die Energiezufuhr durch den Schalter unterbrochen wird, wenn der Deckel geöffnet wird, so daß ein vorübergehender Stillstand der Bürstenwalze in der Öffnungsstellung des Deckels gewährleistet wird.

Weitere Merkmale ergeben sich aus den Unteransprüchen, sowie der nachfolgenden Beschreibung eines bevorzugten Ausführungsbeispiels anhand der Zeichnung. Darin zeigen:
Fig. 1 eine schematische Längsschnittansicht durch die erfindungsgemäße Bodendüse, bei welcher sich der Rohrstutzen in der in etwa senkrechten Parkstellung befindet.
Fig. 2 eine Ansicht ähnlich der Fig. 1, bei welcher sich der Rohrstutzen in der Betriebsstellung der Düse befindet;
Fig. 3 eine perspektivische Teildarstellung der erfindungsgemäßen Bodendüse;
Fig. 4 eine schematische Darstellung der Befestigung des Deckels mittels einrastbarem Filmscharnier;
Fig. 5 u. Fig. 6 alternative Ausführungsbeispiele für die Ausführung der Deckelanlenkung und
Fig. 7 eine schematische verkleinerte Ansicht der erfindungsgemäßen Bodendüse von unten.

Die mit 1 bezeichnete Bodendüse für Staubsauger besitzt ein Düsengehäuse 2 mit einem im wesentlichen geschlossenen Boden 3. Das Düsengehäuse wird mittels Rädern 4, 5, die symmetrisch in Bezug auf die Längsmittellinie 6 (siehe Fig. 7) angeordnet sind, auf dem Boden abgestützt. Im vorderen Bereich des Düsengehäuses 2 befindet sich ein Säugraum 7, in welchem eine Bürstenwalze 8 drehbar gelagert ist, wobei wenigstens die Borsten 9 durch einen im Gehäuseboden 3 angeordneten Schlitz 10 hindurchgreifen, um mit der Bodenfläche 11, z.B. einem Teppichboden, in Berührungskontakt zu kommen. Die den Schlitz 10 seitlich begrenzenden Ränder 12, 13 der Gehäuses sind mittels Metalleinfassungen 14 verstärkt.

Die Bürstenwalze 8 ist mit den nicht näher beschriebenen Lager- und Antriebsteilen 15, wie Lagerblöcke, Federzungen als seitliche Führungen, Keilriemen und dergleichen von oben her durch eine Öffnung in den Saugraum 7 eingesetzt. Diese Öffnung wird durch einen Deckel 16 verschlossen, wobei der Deckel im wesentlichen das ganze Gehäuse der Bodendüse übergreift.

An der Innenseite ist der Deckel durch Rippen 17 versteift, wobei diese Rippen in Gehäusenuten 18 eingreifen und den Saugraum 7 nach außen abdichten.

Bei der in Fig. 2 gezeigten Betriebsstellung der Bodendüse strömt die Luft in Richtung der Pfeile 19 durch den Schlitz 10 in den Saugraum 7 ein und gelangt über den Kanal 20 um die Saugöffnung 21 des Drehstutzens 22 und von dort in den Kippstutzen 23 und das nicht dargestellte Rohr zum Staubsauger. Der Deckel 16 besitzt in dem dem Stutzen zugewandten Bereich eine Ausnehmung 24, welche mit einer am Stutzen 23 befestigten Nase 25 zusammenwirkt und mit dieser eine Arretierungseinrichtung bildet. In Fig. 1 ist die Nase 25 in der Ausnehmung 24 eingerastet, so daß der Stutzen mit dem sich daran anschließenden Rohr in einer Parkstellung gehalten wird.

Die Anlenkung des Deckels 16 an der vorderen Gehäusestirnwand 26 erfolgt mittels eines Filmsccharniers 27, welches mit wenigstens einer Rasteinrichtung 28 verbunden ist, die ihrerseits in eine korrespondierende Aussparung 29 der vorderen Gehäusestirnwand 26 einrastbar ist. Das Filmscharnier ist mittels eines flachen, plattenförmigen Flansches 30 an der Innenseite des Deckels 16 festgeschraubt odder festgeklebt.

Die Rasteinrichtung besitzt an ihrer nach vorne weisenden Stirnseite Führungselemente 31, auf welche korrespondierende Führungselemente eines Stroßprofils 33 aufschiebbar sind. Das Stoßprofil 33 deckt mit einer oberen Profilnase im wesentlichen den Spalt zwischen dem Deckel und der Gehäusestirnwand 26 ab.

Ein alternatives Ausführungsbeispiel für die Befestigung des Deckels 34 an der vorderen Gehäusestirnwand 35 ist in der Fig. 6 dargestellt, wobei das Filmscharnier 36 inntegrierter Bestandteil des Stoßprofils 37 ist. Das Stoßprofil besitzt seinerseits Führungselemente 38, 39, welche in entsprechende Gegenführungselemente 40, 41 einschiebbar sind, die am Deckel 34 bzw. an der vorderen Gehäusestirnwand 35 befestigt sind.

### Bezugszeichenliste

- 1: Bodendüse
- 2: Düsengehäuse
- 3: Boden
- 4,5: Rad
- 6: Längsmittellinie
- 7: Saugraum
- 8: Bürstenwalze
- 9: Borsten
- 10: Schlitz
- 11: Bodenfläche
- 12,13: Rand
- 14: Metalleinfassung
- 15: Lagerteile
- 16: Deckel
- 17: Rippe
- 18: Gehäusenut
- 19: Luftströmung
- 20: Kanal
- 21: Saugöffnung
- 22: Drehstutzen
- 23: Kippstutzen
- 24: Ausnehmung
- 25: Nase
- 26: Gehäusestirnwand
- 27: Filmscharnier
- 28: Rasteinrichtung
- 29: Aussparung
- 30: Flansch
- 31,32: Führungselement
- 33: Stoßprofil
- 34: Deckel
- 35: Gehäusestirnwand
- 36: Filmscharnier
- 37: Stoßprofil
- 38,39: Führungselement
- 40,41: Gegenelement

## Patentansprüche

1. Bodendüse für Staubsauger, insbesondere Elektro- oder Turbobodendüse mit einer angetriebenen, walzenförmigen Reinigungseinrichtung, die im Saugraum des Düsengehäuses drehbar gelagert ist und zum Teil einen im Gehäuseboden angeordneten Schlitz durchgreift, wobei das Düsengehäuse (2) einen im wesentlichen geschlossenen Boden (3) und in seinem oberen Gehäuseabschnitt eine Öffnung aufweist, die durch einen am Düsengehäuse angelenkten Deckel (16) verschließbar ist, und durch welche der Saugraum (7) und die mechanischen Antriebsteile der Reinigungseinrichtung (8) in der Betriebsstellung der Bodendüse (1) zugänglich sind, **dadurch gekennzeichnet**, daß der Deckel (16) an der vorderen Stirnwand des Düsenhäuses (2) über ein Filmscharnier (27, 36) angelenkt ist.

2. Bodendüse nach Anspruch 1, **dadurch gekennzeichnet**, daß das Filmscharnier (27, 36) mit dem Deckel verschraubt ist.

3. Bodendüse nach Anspruch 1 oder 2, dadurch gekennzeichnet, daß das Filmscharnier (27) mit wenigstens einer Rasteinrichtung (28) verbunden ist, welche in eine korrespondierende Aussparung (29) der Gehäusewand (26) einrastbar ist.

4. Bodendüse nach Anspruch 3, **dadurch gekenzeichnet**, daß an der Rasteinrichtung (28) Führungselemete (31) angeordnet sind, an denen ein Stoßprofil (33) für das Düsengehäuse (2) befestigbar ist.

5. Bodendüse nach Anspruch 1, **dadurch gekennzeichnet**, daß das Filmscharnier (36) integraler Bestandteil eines am Deckel und einer Düsengehäusewand (35), insbesondere der vorderen Stirnwand befestigten Stoßprofills (37) ist.

6. Bodendüse nach Anspruch 5, **dadurch gekennzeichnet**, daß das Stoßprofil (37) mittels einer lösbaren Nut-Stegverbindung (38, 39, 40, 41) am Deckel (34) bzw. am Düsengehäuse (35) befestigt ist.

7. Bodendüse nach wenigstens einem der vorhergehenden Ansprüche, **dadurch gekennzeichnet**, daß der Deckel (16) an seiner Innenseite durch Rippen (17) versteift ist.

8. Bodendüse nach wenigstens einem der vorhergehenden Ansprüche, **dadurch gekennzeichnet**, daß wenigstens eine der Versteifungsrippen den Saugraum (7) umschließt und beim Schließen des Deckels (16) mit einer gehäuseseitig korrespondierend angeordneten Einrichtung (18) dichtend in Eingriff kommt.

9. Bodendüse nach wenigstens einem der vorhergehenden Ansprüche, **dadurch gekennzeichnet**, daß im Bereich des dem Rohrstutzen (23) zugewandten Deckelabschnitts und an der dem Deckel zugewandten Seite des Rohrstutzens eine Arretierungseinrichtung (24, 25) vorgesehen ist, mit welcher das Rohr in einer i.w. senkrechten Parkstellung arretierbar ist.

10. Bodendüse nach wenigstens einem der vorhergehenden Ansprüche, **dadurch gekennzeichnet**, daß die Fuge zwischen der Deckelunterkante und der Gehäusestirnwandoberkante durch ein separates Dichtungsprofil abgedeckt ist.

11. Bodendüse nach wenigstens einem der vorhergehenden Ansprüche, **dadurch gekennzeichnet**, daß eine federnde Rasteinrichtung vorgesehen ist, mit welcher der Deckel (16) in seiner Schließstellung am Gehäuse (2) lösbar gehalten ist.

12. Bodendüse nach wenigstens einem der vorhergehenden Ansprüche, **dadurch gekennzeichnet**, daß der Deckel (16) in seinem Schließzustand mit einem gehäuseseitig angeordneten Motorschalter in Eingriff steht, so daß der Motor bei geschlossenem Deckel betriebsbereit bzw. die Energiezufuhr bei geöffnetem Deckel unterbrochen ist.

## Claims

1. Floor nozzle for vacuum cleaners, in particular an electric or turbo floor nozzle, having a driven, roller-shaped cleaning device which is rotatably mounted in the suction space of the nozzle housing and partly reaches through a slot arranged in the housing base, the nozzle housing (2) having an essentially closed base (3) and an opening in its top housing section, which opening can be closed by a lid (16) linked to the nozzle housing and through which the suction space (7) and the mechanical drive parts of the cleaning device (8) are accessible in the operating position of the floor nozzle (1), characterised in that the lid (16) is linked to the front end wall of the nozzle housing (2) via a film hinge (27, 36).

2. Floor nozzle according to Claim 1, characterised in that the film hinge (27, 36) is screwed to the lid.

3. Floor nozzle according to Claim 1 or 2, characterised in that the film hinge (27) is connected to at least one catch device (28) which can be snapped into a corresponding recess (29) in the housing wall (26).

4. Floor nozzle according to Claim 3, characterised in that guide elements (31) are arranged on the catch device (28), to which guide elements (31) a buffer profile (33) for the nozzle housing (2) can be fastened.

5. Floor nozzle according to Claim 1, characterised in that the film hinge (36) is an integral component of a buffer profile (37) fastened to the lid and to a nozzle housing wall (35), in particular the front end wall.

6. Floor nozzle according to Claim 5, characterised in that the buffer profile (37) is fastened to the lid (34) or to the nozzle housing (35) by means of a detachable groove/web connection (38, 39, 40, 41).

7. Floor nozzle according to at least one of the preceding claims, characterised in that the lid (16) is stiffened on its inside by ribs (17).

8. Floor nozzle according to at least one of the preceding claims, characterised in that at least one of the stiffening ribs encloses the suction space (7) and, when the lid (16) is closed, comes into sealing engagement with a device (18) correspondingly arranged on the housing side.

9. Floor nozzle according to at least one of the preceding claims, characterised in that a locking device (24, 25) is provided in the area of the lid section facing the tube connection piece (23) and on the side of the tube connection piece facing the lid, with which locking device (24, 25) the tube can be locked in an essentially perpendicular parking position.

10. Floor nozzle according to at least one of the preceding claims, characterised in that the gap between the bottom edge of the lid and the top edge of the housing end wall is covered by a separate sealing profile.

11. Floor nozzle according to at least one of the preceding claims, characterised in that a resilient catch device is provided with which the lid (16) is detachably held in its closed position on the housing (2).

12. Floor nozzle according to at least one of the preceding claims, characterised in that the lid (16), in its closed state, is in engagement with a motor switch arranged on the housing side, so that the motor is ready for operation when the lid is closed or the power supply is interrupted when the lid is open.

## Revendications

1. Buse d'aspiration pour aspirateur, en particulier buse d'aspiration électrique ou à turbine, avec un dispositif de nettoyage, en forme de rouleau, équipé d'un entraînement, monté tournant dans l'enceinte d'aspiration du carter de buse et traversant partiellement une fente disposée dans le fond de carter ; le carter de buse (2) présentant un fond (3) sensiblement fermé et, dans sa section de carter supérieure, une ouverture susceptible d'être obturée par un couvercle (16) articulé sur le carter de buse, et dispositif au moyen duquel l'enceinte d'aspiration (7) et les pièces d'entraînement mécanique du dispositif de nettoyage (8) sont accessibles lorsque la buse d'aspiration (1) est en position de fonctionnement, caractérisée en ce que le couvercle (16) est articulé sur la face frontale avant du carter le buse (2), par une charnière à film (27,36).

2. Buse d'aspiration selon la revendication 1, caractérisée en ce que la charnière à film (27,36) est vissée au couvercle.

3. Buse d'aspiration selon la revendication 1 ou 2, caractérisée en ce que la charnière à film (27) est reliée à au moins un dispositif d'encliquetage (28), susceptible de venir s'encliqueter dans un évidement (29) correspondant de la paroi de carter (26).

4. Buse d'aspiration selon la revendication 3, caractérisée en ce que des éléments de guidage (31), auxquels est susceptible d'être fixé un profilé de bordure (33) pour le carter de buse (2), sont disposés sur le dispositif d'encliquetage (28).

5. Buse d'aspiration selon la revendication 1, caractérisée en ce que la charnière à film (36) est un composant monobloc d'un profilé de bordure (37) fixé sur le couvercle et sur une paroi de carter de buse (35), en particulier de la paroi frontale avant.

6. Buse d'aspiration selon la revendication 5, caractérisée en ce que le profilé de bordure (37) est fixé sur le couvercle (34), respectivement sur le carter de buse (35), au moyen d'une liaison à rainure et nervureS (38,39,40,41) démontable.

7. Buse d'aspiration selon au moins l'une des revendications précédentes, caractérisée en ce que le couvercle (16) est rigidifié sur sa face intérieure grâce à des nervures (17).

8. Buse d'aspiration selon au moins l'une des revendications précédentes, caractérisée en ce qu'au moins l'une des nervures de rigidification entoure l'enceinte d'aspiration (7) et vient en contact étanche avec un dispositif (18) disposé de façon correspondante, côté carter, lors de la fermeture du couvercle (16).

9. Buse d'aspiration selon au moins l'une des revendications précédentes, caractérisée en ce que, dans la zone de la section de couvercle tournée vers la tubulure (23) et sur la face, tournée vers le couvercle de la tubulure, est prévu un dispositif de blocage (24,25) à l'aide duquel le tube est susceptible d'être bloqué dans une position verticale.

10. Buse d'aspiration selon au moins l'une des revendications précédentes, caractérisée en ce que le joint, entre l'arête inférieure de couvercle et l'arête supérieure de LA paroi frontale de carter, est recouvert par un profilé d'étanchéité séparé.

11. Buse d'aspiration selon au moins l'une des revendications précédentes, caractérisée en ce qu'est prévu un dispositif d'encliquetage, à l'aide duquel le couvercle (16) est maintenu amovible, dans sa position de fermeture sur le carter (2).

12. Buse d'aspiration selon au moins l'une des revendications précédentes, caractérisée en ce que, dans son état de fermeture, le couvercle (16) vient en contact avec un interrupteur de moteur disposé côté carter, de sorte que, lorsque le couvercle est fermé, le moteur est prêt à fonctionner, respectivement, lorsque le couvercle est ouvert l'alimentation électrique est interrompue.
